# EUROPÄISCHE PATENTSCHRIFT

(11) **EP 0 867 204 B1**
(45) Veröffentlichungstag und Bekanntmachung des Hinweises auf die Patenterteilung: **14.11.2001**
(21) Anmeldenummer: 97105065.3
(22) Anmeldetag: 26.03.1997
(51) Int. Cl.: A62C 13/76

(54) **Vorrichtung zur Aktivierung eines Feuerlöschers**
Device for activating a fire extinguisher
Dispositif d'activation d'un extincteur d'incendie

(43) Veröffentlichungstag der Anmeldung: 30.09.1998
(73) Patentinhaber: Gloria-Werke H. Schulte-Frankenfeld GmbH & Co., D-59329 Wadersloh (DE)
(72) Erfinder: Schulte-Frankenfeld, Manfred, 33332 Gütersloh (DE)
(74) Vertreter: Elbertzhagen, Otto, Dipl.-Ing.

(56) Entgegenhaltungen:
- DE-A- 2 746 175
- FR-A- 2 263 004
- US-A- 4 142 650
- US-A- 4 705 064

## Beschreibung

Die Erfindung bezieht sich auf eine Vorrichtung zur Aktivierung der Löschbereitschaft an einem Feuerlöscher mit einer an einer kopfseitigen Armatur auf dem Löschmittelbehälter angeordneten, durch eine Abzuglasche gesicherten Auslösetaste, wie einem Schlagknopf, über welche die mittels eines Ventils steuerbare Ausbringung eines im Löschmittelbehälter druckbeaufschlagten Löschmittels freigegeben wird, wobei an der Abzuglasche eine mechanische Kontrollsicherung vorgesehen ist.

Vorrichtungen dieser Art sind von den öffentlich vorbenutzten Feuerlöschern der Baureihe GLORIA-HA unter anderem bekannt. Bei solchen Vorrichtungen dient die Abzuglasche zum Blockieren der Auslösetaste, damit nicht versehentlich der betreffende Feuerlöscher in die Löschbereitschaft versetzt wird. Erst durch gezielte Handhabungen, die aus dem Abziehen der Abzuglasche und dem Niederdrücken der Auslösetaste bestehen, soll der Feuerlöscher in die Löschbereitschaft versetzt werden können. Solange sich also die Abzuglasche an der oberseitig auf dem Löschmittelbehälter des Feuerlöschers sitzenden Armatur befindet, wird damit signalisiert, daß sich der Feuerlöscher noch nach wie vor in eine Löschbereitschaft versetzen läßt.

Die Praxis hat gezeigt, daß dieser Idealfall nicht immer gegeben ist. Nach Fehlbedienungen, wie einem versehentlichen Abziehen der Abzuglasche sowie Niederdrücken der Auslösetaste oder nach unsachgemäßen Manipulationen an dem Feuerlöschgerät im Zuge eines Vandalismus, wird oft die Abzuglasche in ihre die Auslösetaste blockierende Position zurückgesteckt. Man kann dann nicht erkennen, ob sich der Feuerlöscher noch nach wie vor in eine Löschbereitschaft versetzen läßt. Man hat deshalb bei Vorrichtungen der gattungsgemäßen Art als Kontrollsicherung an der Abzuglasche eine Plombe vorgesehen, deren Fehlen oder Beschädigung jedoch nicht auf den ersten Blick deutlich genug erkannt werden kann.

Aus dem Dokument DE-A-27 46 175 ist ein Ventilkopf für Handfeuerlöscher bekannt, bei dem die Auslösetaste durch eine eindrückbare Sicherungstaste endseitig unterstützt ist. Diese Sicherungstaste verbleibt am Ventilkopf und übt in anderer Weise als eine Abzugslasche eine gewisse Signalwirkung nach der erstmaligen Ingebrauchnahme des Feuerlöschers aus.

Der Erfindung liegt nun die Aufgabe zugrunde, eine Vorrichtung der gattungsbildenden Art zu schaffen, bei der ausgehend von der Ruhe- oder Ausgangslage der erstmalige Abzug der Abzugslasche deutlich sichtbar gemacht ist.

Diese Aufgabe wird bei einer gattungsgemäßen Vorrichtung nach der Erfindung dadurch gelöst, daß an der Sichtseite der Armatur oder deren Verkleidung benachbart der Abzuglasche ein Signalgeber eingesetzt ist, der in der Ausgangslage mit der Abzuglasche und/oder mit der Armatur oder deren Verkleidung derart lösbar verbunden ist, daß er beim Abziehen der Abzuglasche von dieser sowie von der Armatur bzw. deren Verkleidung weg herausgesprengt wird.

Für die Erfindung ist wesentlich, daß nach einer Entsicherung der Auslösetaste nicht nur die Abzuglasche sondern auch der Signalgeber fehlt. Da der Signalgeber an der Sichtseite des Feuerlöschers angeordnet ist, ist sein Fehlen nach dem Heraussprengen an dem für ihn vorgesehenen Platz augenfällig, womit hierdurch eine deutliche Signalwirkung besteht. Zudem muß man, sofern versucht werden sollte, den Feuerlöscher wieder in seine Ausgangslage mit eingesetzter Abzuglasche zu versetzen, zwei lose, voneinander getrennte Teile miteinander kombiniert in richtiger Position an der Feuerlöscherarmatur oder ihrer Verkleidung anbringen, was bei fehlender Übung lästig ist und erfahrungsgemäß unterlassen wird. Zudem kann man durch eine geeignete Dimension und Konfiguration des Signalgebers entsprechende Handhabungsschwierigkeiten vorsehen, die nur von einem geschulten Fachpersonal überwunden werden können.

In vorteilhafter Ausgestaltung nach der Erfindung hat die Abzuglasche zumindest einen den Signalgeber in der Ausgangslage formschlüssig hintergreifenden Vorsprung. Beim Abziehen nimmt die Abzuglasche über diesen Vorsprung den Signalgeber mit, der sich im übrigen auch von der Armatur oder deren Verkleidung löst und herunterfällt. Aus diesem Grunde ist der Signalgeber zweckmäßig unterhalb der Abzuglasche angeordnet, die entsprechend einen nach unten vorstehenden, den Signalgeber hintergreifenden Vorsprung hat.

Der Signalgeber kann grundsätzlich eine beliebige Gestalt haben, wenn er nur genügend auffällt, was man allein durch eine farbliche Kontrastierung zu seiner Umgebung in der Ausgangslage sicherstellen kann. Zweckmäßig ist dazu der Signalgeber an seiner Außenseite flächig ausgebildet, wozu er vorzugsweise die Gestalt eines Plättchens hat, welches in einer Aufnahmemulde an der Außenseite der Armatur oder deren Verkleidung eingesenkt angeordnet ist. Während die Außenseite der Armatur oder die Außenseite der Armatur-Verkleidung in einem schlichten Farbton gehalten ist, beispielsweise in schwarz, führt man den Signalgeber in einer grellen Signalfarbe aus, hierfür kommt beispielsweise ein Grünton in Betracht.

Ein weiteres besonderes Merkmal der erfindungsgemäßen Vorrichtung liegt darin, daß bei abgesprengtem Signalgeber ein Wandabschnitt der Armatur oder der Armaturenverkleidung freigelegt ist, auf dem sich ein Schriftfeld findet. Dieses Schriftfeld trägt einen lesbaren Hinweis auf den fehlenden Signalgeber, der sich auf einem bedruckten Etikett befinden kann, das ebenfalls in einer Signalfarbe, wie orange, ausgeführt ist. Als schriftlicher Hinweis kann hier beispielsweise "entsichert-prüfen lassen" stehen.

Um ganz sicher zu gehen, daß selbst dann, wenn der Signalgeber samt der Abzuglasche trotz aller Vorkehrungen wieder an dem dafür vorbestimmten Platz an der Armatur oder ihrer Verkleidung angebracht worden ist, kann man noch eine Plombe vorsehen, die beim Herausspringen des Signalgebers aus einem irreversibel zerstörten Material, wie Kunststoff, besteht und den Signalgeber mit einem Teil der Armatur oder ihrer Verkleidung verbindet.

Weitere vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: das Oberteil eines an einem Wandhalter aufgehängten Feuerlöschers in perspektivischer Ansicht schräg von vorn oben,
- Fig. 2: einen Schnitt durch den in Fig. 1 dargestellten Feuerlöscher in Tiefenrichtung,
- Fig. 3: eine im wesentlichen der Fig. 1 entsprechende perspektivische Darstellung des Oberteils des Feuerlöschers mit teilweise abgezogener Abzuglasche sowie abgesprengt dargestelltem Signalgeber und
- Fig. 3a: die mit "X" in Fig. 3 gekennzeichnete Einzelheit in vergrößerter Wiedergabe.

Im einzelnen erkennt man in Fig. 1 einen Wandhalter 1, an dem ein Feuerlöscher 2 angehängt ist. Der Feuerlöscher 2 weist einen Löschmittelbehälter 3 auf, dessen unterer Bereich in der Zeichnung nicht wiedergegeben ist. In üblicher Ausführung ist der Löschmittelbehälter 3 hohlzylindrisch ausgebildet, und an diese Zylinderform schließt am Oberende des Löschmittelbehälters 3 eine Verkleidung 4 mit gleichem Durchmesser an. Dazu hat die haubenförmige Verkleidung 4 einen unteren Abschnitt 6, der entsprechend dem Löschmittelbehälter 3 ebenfalls hohlzylindrisch ist und mit im wesentlichen gleichem Durchmesser an den Löschmittelbehälter 3 von oben her angesetzt ist. Die Haube oder Verkleidung 4 hat einen Oberabschnitt 5, der im wesentlichen die Außenkontur einer halbkugeligen Kuppel aufweist.

Wie Fig. 2 weiter veranschaulicht befindet sich unter der Verkleidung 4 eine Armatur 7, über die der Löscher in eine Löschbereitschaft versetzt werden kann. Dazu muß das im Löschmittelbehälter befindliche Löschmittel unter Druck gesetzt werden, wozu im Innern des Löschmittelbehälters 3 eine Druckgasflasche 8 angeordnet ist, die unterseitig an die Armatur 7 angeflanscht ist. Die Druckgasflasche 8 ist an ihrem Oberende mittels einer Berstscheibe 9 verschlossen, die von einer Anstechnadel 10 oder einem Anstechmesser durchstoßen werden kann. Die Betätigung der Anstechnadel 10 erfolgt über einen Stößel 11 durch eine Auslösetaste 12, die als Schlagknopf im oberen Scheitelbereich der Armaturverkleidung 4 angeordnet ist.

Wie aus den Figuren 1 und 2 hervorgeht, wird die Auslösetaste 12 bzw. der Schlagknopf, der sich formschlüssig in die ballige Außenkontur des kuppelförmigen Oberabschnittes 5 der Verkleidung 4 einfügt, von einer Abzuglasche 13 untergriffen, die in ihrer Ausgangs- oder Ruhelage ein Niederschlagen der Auslösetaste 12 blockiert. Dazu stützt sich die im wesentlichen flachliegend ausgebildete Abzuglasche 13 in der Ausgangslage auf einer oberen Deckwand 32 der haubenförmigen Armaturenverkleidung 4 ab. Die Abzuglasche 13 steht mit einer Grifföse 14 an der Vorderseite der Armaturenverkleidung 4 im wesentlichen horizontal ausgerichtet vor, sie kann deshalb leicht an der Grifföse 14 ergriffen und unter der Auslösetaste 12 weg abgezogen werden.

An der in der bereitgehaltenen Ausgangslage vorn liegenden Sichtseite des Feuerlöschers 2 befindet sich unterhalb der Abzuglasche 13 ein Signalgeber 15 in Gestalt eines Plättchens, das, wie Fig. 3 wiedergibt, in eine in die Armaturenverkleidung 4 eingesenkte Aufnahmemulde 18 einsetzbar ist. Die Aufnahmemulde 18 liegt im Bereich des kuppelförmigen oberen Abschnittes 5 der Armaturenverkleidung 4, entsprechend ist der plättchenförmige Signalgeber 15 leicht sphärisch gewölbt und hat ebenso wie die zugehörige Aufnahmemulde 18 eine rechteckige Grundform. Im unteren Bereich der Aufnahmemulde 18 befindet sich ein Durchbruch 20 mit einer freiliegenden Wandkante 21 der Armaturenverkleidung 4, auf die der plättchenförmige Signalgeber 15 mit einem entlang seiner Unterkante verlaufenden Hakensteg 22 aufgesetzt werden kann. Der Hakensteg 22 schließt eine nach unten offene Nut 23 ein, mit der der plättchenförmige Signalgeber 15 auf die Wandkante 21 der Armaturenverkleidung 4 aufgesetzt und um diese Wandkante 21 geschwenkt werden kann. Die Sicherung des aufgesetzten Signalgebers 15 erfolgt mittels daran nahe der Oberkante an der Innenseite vorstehender Rastlaschen 24, die in entsprechende Rastschlitze 25 eingreifen, welche sich im Bereich eines die Rückwand der Aufnahmemulde 18 bildenden Wandabschnittes 19 der Armaturenverkleidung 4 befinden.

Wie aus Fig. 2 hervorgeht hat die Abzuglasche 13 einen nach unten vorstehenden Vorsprung 17, der in der Ausgangslage hinter den in die Aufnahmemulde 18 eingesetzten plättchenförmigen Signalgeber 15 greift. Dieser Formschluß bewirkt, daß beim Abziehen der Abzuglasche 13 der plättchenförmige Signalgeber 15 mitgenommen und hierbei aus der Aufnahmemulde 18 der Armaturenverkleidung 4 herausgesprengt wird. Hierbei verschwenkt sich zunächst der Signalgeber 15 im Bereich der unterseitigen Nut 23 um die Wandkante 21 der Armaturenverkleidung 4, bis schließlich der Hakensteg 22 von der Wandkante 21 völlig freikommt und der Signalgeber 15 herausgeschleudert wird und herunterfällt. Hieran wird der Signalgeber 15 auch deshalb nicht gehindert, weil er sich in der Ausgangslage unterhalb der Abzuglasche 13 befindet.

Fig. 3 gibt die Abzuglasche 13 in teilabgezogener Position wieder, wobei auch hier der unterseitige Vorsprung 17 daran erkennbar ist, der beim Abziehen der Abzuglasche 13 den Signalgeber 15 mitnimmt. Ist der Signalgeber 15 in seiner Ausgangslage in die Aufnahmemulde 18 der Armaturenverkleidung 4 eingesetzt, stützt er sich mit seiner Innenseite an einem Wandabschnitt 19 der Armaturenverkleidung 4 ab. Hierbei fluchten zwei Löcher 27 und 28, die sich zum einen im Signalgeber 15 und zum anderen in dem rückwärtigen Wandabschnitt 19 der Aufnahmemulde 18 befinden, und durch diese Löcher 27 und 28 hindurch ist eine Plombe 16 einsetzbar, die auch in Fig. 1 andeutungsweise wiedergegeben ist. Die Plombe 16 weist einen äußeren Kopf 30 auf, der nicht durch die miteinander fluchtenden Löcher 27 und 28 hindurchpaßt. Durch diese Löcher 27, 28 wird lediglich ein Steg 29 der Plombe 16 hindurchgesteckt, der Widerhaken 31 aufweist, die in eingesetzter Position hinter die Wandung im Bereich des Loches 28 des Wandabschnittes 19 greifen. Die gesamte Plombe 16 besteht aus einem irreversiblen, zerstörbaren Material, wie einem geeigneten Kunststoff, welches beim Absprengen des Signalgebers 15 zerrissen wird.

Wie Fig. 3 und vor allem Fig. 3a deutlich machen, nimmt die rückwärtige Wandung 19 der Aufnahmemulde 18 ein Schriftfeld 26 auf, auf dem beispielsweise ein Etikett in einer Signalfarbe, wie orange, aufgeklebt sein kann. Davon hebt sich farblich der Signalgeber 15 ab, der beispielsweise in einem grellen Grün gehalten ist. Wird bei fehlendem Signalgeber 15 das Schriftfeld 26 am Grund der Aufnahmemulde 18 sichtbar, wird dadurch signalisiert, daß die Abzuglasche 13 vom Feuerlöscherkopf entfernt war oder noch entfernt ist, sofern sie nicht zurückgesteckt wurde. Das Schriftbild 26 kann einen entsprechenden Hinweis auf die notwendige Überprüfung des Feuerlöschers beinhalten.

## Patentansprüche

1. Vorrichtung zur Aktivierung der Löschbereitschaft an einem Feuerlöscher (2) mit einer an seiner kopfseitigen Armatur (7) auf dem Löschmittelbehälter (3) angeordneten, durch eine Abzuglasche (13) gesicherten Auslösetaste (12), wie einem Schlagknopf, über welche die mittels eines Ventils steuerbare Ausbringung eines im Löschmittelbehälter (3) druckbeaufschlagten Löschmittels freigegeben wird, wobei an der Abzuglasche (13) eine mechanische Kontrollsicherung vorgesehen ist,
**dadurch gekennzeichnet,**
**daß** an der Sichtseite der Armatur (7) oder deren Verkleidung (4) benachbart der Abzuglasche (13) ein Signalgeber (15) eingesetzt ist, der in der Ausgangslage mitder Abzuglasche (13) und/oder mit der Armatur (7) oder deren Verkleidung (4) derart lösbar verbunden ist, daß er beim Abziehen der Abzuglasche (13) von dieser sowie von der Armatur (7) bzw. deren Verkleidung (4) weg herausgesprengt wird.

2. Vorrichtung nach Anspruch 1,
**dadurch gekennzeichnet,**
**daß** die Abzuglasche (13) zumindest einen den Signalgeber (15) in der Ausgangslage formschlüssig hintergreifenden Vorsprung (17) hat.

3. Vorrichtung nach Anspruch 1 oder 2,
**dadurch gekennzeichnet,**
**daß** die Abzuglasche (13) in der Ausgangslage die Auslösetaste (12) untergreift und der Signalgeber (15) an der von der Auslösetaste (12) abliegenden Unterseite der Abzuglasche (13) angeordnet ist.

4. Vorrichtung nach einem der Ansprüche 1 - 3,
**dadurch gekennzeichnet,**
**daß** der Signalgeber (15) ein Plättchen ist, welches in einer eingesenkten Aufnahmemulde (18) an der Außenseite der Armatur (7) oder deren Verkleidung (4) angeordnet ist.

5. Vorrichtung nach Anspruch 4,
**dadurch gekennzeichnet,**
**daß** der Signalgeber (15) in der Ausgangslage mit seiner Außenseite flächenbündig mit der der Armatur (7) oder deren Verkleidung (4) ist.

6. Vorrichtung nach Anspruch 4 oder 5
**dadurch gekennzeichnet,**
**daß** der Signalgeber (15) an seiner von der Abzuglasche (13) abliegenden Seite zumindest einen eine Nut (23) umschließenden Hakensteg (22) aufweist und damit eine freie Wandkante (21) der Armatur (7) bzw. deren Verkleidung (4) umgreift.

7. Vorrichtung nach Anspruch 6,
**dadurch gekennzeichnet,**
**daß** die von dem Hakensteg (22) umschlossene Nut (23) des Signalgebers (15) zu der von der Abzuglasche (13) wegliegenden Seite hin öffnet.

8. Vorrichtung nach einem der Ansprüche 1 - 7,
**dadurch gekennzeichnet,**
**daß** sich hinter dem Signalgeber (15) ein Wandabschnitt (19) der Armatur (7) oder deren Verkleidung (4) befindet, der ein bei abgesprengtem Signalgeber (15) sichtbares Schriftfeld (26) trägt.

9. Vorrichtung nach einem der Ansprüche 1 - 8,
**dadurch gekennzeichnet,**
**daß** der Signalgeber (15) in der Ausgangslage mittels einer beim Absprengen zerstörbaren Plombe (16) mit einem Teil der Armatur (7) oder deren Verkleidung (4) verbunden ist.

10. Vorrichtung nach Anspruch 9,
**dadurch gekennzeichnet,**
**daß** die Plombe (16) aus Kunststoff bestehe und einen an einem Plombenkopf (30) angesetzten Steg (29) mit Widerhaken (31) hat und bei Ausbildung des Signalgebers (15) als Plättchen durch ein darin befindliches Loch (27) geführt ist, das mit einem entsprechenden Loch (28) in dem hinter dem Signalgeber (15) in dessen Ausgangslage liegenden Wandabschnitt (19) der Armatur (7) oder deren Verkleidung (4) fluchtet, hinter das die Widerhaken (31) am Steg (29) der Plombe (16) greifen.

## Claims

1. Device for activating the standby extinguishing mode of a fire extinguisher (2) having a release button (12), such as a strike knob, mounted on a top fitting (7) on the extinguishant container (3) and secured by a pull tab (13), through which the valve-controlled discharge of an extinguishant which is contained under pressure in the extinguishant container (3) is released whereby a mechanical control seal is provided on the pull tab (13),
**characterised in that**
on the visible side of the fitting (7) or its cover (4) adjoining the pull tab (13) is a signal indicator (15) which in the starting position is detachably connected to the pull tab (13) and/or to the fitting (7) or its cover (4) so that when pulling the tab (13), the signal indicator springs out from the tab and from the fitting (7) or its cover (4).

2. Device according to claim 1 **characterised in that** the pull-off tab (13) has at least one projection (17) which engages with positive connection behind the signal indicator (15) in the starting position.

3. Device according to claim 1 or 2 **characterised in that** the pull-off tab (13) in the starting position engages underneath the release button (12) and the signal indicator (15) is mounted on the underneath of the pull-off tab (13) facing away from the release button (12).

4. Device according to one of claims 1 to 3 **characterised in that** the signal indicator (15) is a small plate which is mounted in a recessed socket (18) on the outside of the fitting (7) or its cover (4).

5. Device according to claim 4 **characterised in that** the signal indicator (15) in the starting position has its outer side flush level with that of the fitting (7) or its cover (4).

6. Device according to claim 4 or 5 **characterised in that** the signal indicator (15) has on its side away from the pull-out tab (13) at least one hooked web (22) which surrounds a groove (23) and with this engages round a free wall edge (21) of the fitting or its cover (4).

7. Device according to claim 6 **characterised in that** the groove (23) of the signal indicator (15) enclosed by the hooked web (22) opens towards the side facing away from the pull-out tab (13).

8. Device according to one of claims 1 to 7 **characterised in that** behind the signal indicator (15) is a wall section (19) of the fitting (7) or its cover (4) which supports an inscription field (26) which is visible when the signal indicator (15) has sprung out.

9. Device according to one of claims 1 to 8 **characterised in that** the signal indicator (15) in the starting position is connected to a part of the fitting (7) or its cover (4) by means of a filling seal (16) which is destroyed when the signal indicator springs out.

10. Device according to claim 9 **characterised in that** the seal (16) consists of plastics and has a web (29) with barbs (31) set on the seal head (30) and, when the signal indicator (15) is formed as a small plate, passes through a hole (27) in the plate which aligns with a corresponding hole (28) in the wall section (19) of the fitting (7) or its cover (4) lying behind the signal indicator (15) in its starting position, with the barbs (31) on the web (29) of the seal (16) engaging behind the said wall section.

## Revendications

1. Dispositif d'activation d'un extincteur d'incendie (2)dont l'ensemble percuteur (7), côté tête, est pourvu d'une touche de déclenchement (12), disposée sur le réservoir (3) d'agent extincteur et sécurisée par une tirette de détente (13), ainsi que d'un bouton percu teur assurant l'expulsion, régularisée par vanne d'un agent extincteur soumis à pression dans le réservoir (3), la tirette de détente (13) étant équipée d'un contrôleur mécanique de sécurité,
**caractérisé en ce que**,
sur le côté visible de l'ensemble percussion (7) ou de son revêtement (4) et à proximité de la tirette de détente (13), un transmetteur de signaux (15) est installé, lequel est relié amoviblement, en position repos, à la tirette de détente (13) et / ou à l'ensemble percussion (7) ou à son revêtement (4) de sorte qu'il se trouve propulsé à distance de la tirette de détente (13) ainsi que de l'ensemble percussion (7) ou de son revêtement (4), lors de l'actionnement de la tirette de détente (13).

2. Dispositif selon la revendication 1,
**caractérisé en ce que**
la tirette de détente (13) est équipée d'au moins une saillie qui, en position de repos, est en prise, en engagement géométrique, avec le transmetteur de signaux (15) qu'elle saisit de l'arrière.

3. Dispositif selon la revendication 1 ou 2,
**caractérisé en ce que**
la tirette de détente (13), en position de repos, est en prise avec la touche de déclenchement (12), qu'elle embrasse par dessous, et que le transmetteur de signaux (15) est disposé au-dessous de la tirette de détente (13), à l'opposé de la touche de déclenchement (12).

4. Dispositif selon lune des revendications 1 à 3,
**caractérisé en ce que**
le transmetteur de signaux (15) est une plaquette qui est disposée dans une cavité de réception (18) sur la face exctérieure de l'ensemble percussion (7) ou de son revêtement (4).

5. Dispositif selon la revendication 4,
**caractérisé en ce que**
la surface extérieure du transmetteur de signaux (15) en position de repos affleure la surface extérieure de l'ensemble percussion (7) ou de son revêtement (4).

6. Dispositif selon la revendication 4 ou 5,
**caractérisé en ce que**
la surface du transmetteur de signaux (15) opposée à la tirette de détente (13) présente, au moins, une barrette crochue (22) qui embrasse une rainure (23) et agrippe un bord libre (21) de la paroi de l'ensemble percussion (7) ou de son revêtement (4).

7. Dispositif selon la revendication 6,
**caractérisé en ce que**
la rainure (23) du transmetteur de signaux (15), saisie par le crochet (22), s'ouvre en direction du côté opposé à la tirette de détente (13).

8. Dispositif selon l'une des revendications 1 à 7,
**caractérisé en ce que**
le secteur (19) de la paroi de l'ensemble percussion (7) ou de son revêtement (4) situé derrière le transmetteur de signaux (15) est pourvu d'un champ portant une inscriprion (26) qui apparaît lorsque le transmetteur de signaux (15) est propulsé.

9. Dispositif selon l'une des revendications 1 à 8,
**caractérisé en ce que**
le transmetteur de signaux (15), en position de repos, est relié à une partie de l'ensemble percussion (7) ou de son revêtement (4) à l'aide d'un plomb (16) qui est détruit lors de la propulsion.

10. Dispositif selon la revendication 9,
**caractérisé en ce que**
le plomb (16) est en matière plastique et que sa tête (30) est pourvue d'une tige (29) à partie barbelée (31) qui, lorsque le transmetteur de signaux (15) est conçu en forme de plaquette, passe par un trou (27) y pratiqué et situé en alignement avec un trou correspondant (28) pratiqué dans le secteur (19) de la paroi de l'ensemble percussion (7) ou de son revêtement (4) située derrière le transmetteur de signaux (15) en position de repos, la partie barbelée (31) de la tige (29) du plomb (16) s'agrippant derrière ce trou (28).
